# FASCICULE DE BREVET EUROPEEN

(11) **EP 4 134 757 B1**
(45) Date de publication et mention de la délivrance du brevet: **29.05.2024**
(21) Numéro de dépôt: 21190613.6
(22) Date de dépôt: 10.08.2021
(51) Int. Cl.: G04B 47/06

(54) **MECANISME DE PIECE D'HORLOGERIE INDIQUANT UNE VALEUR MAXIMALE D'UNE GRANDEUR PHYSIQUE MESUREE ET PIECE D'HORLOGERIE COMPORTANT UN TEL MECANISME**
UHRMECHANISMUS, DER EINEN MAXIMALEN WERT EINER GEMESSENEN PHYSIKALISCHEN GRÖSSE ANZEIGT, UND UHR MIT EINEM SOLCHEN MECHANISMUS
MECHANISM FOR A TIMEPIECE INDICATING A MAXIMUM VALUE OF A MEASURED PHYSICAL MAGNITUDE AND TIMEPIECE COMPRISING SUCH A MECHANISM

(43) Date de publication de la demande: 15.02.2023
(73) Titulaire: Blancpain SA, 1348 Le Brassus (CH)
(72) Inventeur: BOSCAROLI, Guillaume, 1347 Le Solliat (CH); MONFERRER, Bernat, 1162 St-Prex (CH)
(74) Mandataire: ICB SA

(56) Documents cités:
- EP-A1- 3 168 694
- CH-B1- 707 513
- US-B1- 6 385 134

## Description

### Domaine technique de l'invention

Le domaine de l'invention concerne les mécanismes de pièce d'horlogerie permettant de mesurer une information relative à une grandeur physique et d'indiquer la valeur maximale atteinte de cette information.

Plus particulièrement, l'invention concerne les mécanismes de pièce d'horlogerie permettant de mesurer une information relative à la pression environnante et d'indiquer la pression maximale atteinte, par exemple lors d'une plongée, ou encore l'altitude maximale atteinte par exemple lors d'une ascension.

L'invention concerne également un mouvement horloger comportant un tel mécanisme de pièce d'horlogerie.

L'invention concerne également un profondimètre intégrant un tel mécanisme de pièce d'horlogerie.

L'invention concerne également un altimètre ou encore un baromètre intégrant un tel mécanisme de pièce d'horlogerie.

L'invention concerne également une pièce d'horlogerie, telle que par exemple une montre de plongée ou une montre altimètre, comportant un mouvement horloger comportant un tel mécanisme de pièce d'horlogerie.

### Arrière-plan technologique

Dans le domaine des profondimètres ou des pièces d'horlogerie permettant de mesurer la pression environnante, il est connu des mécanismes comportant un dispositif de mesure de la pression environnante associé à un organe indicateur destiné à afficher la pression maximale atteinte, ou une information équivalente à cette pression maximale. Ces pièces d'horlogerie sont utilisées le plus fréquemment comme montres de plongée.

De tels profondimètres, ou montres de plongée, permettent de garder en mémoire la valeur de la pression maximale atteinte, notamment lors d'une ou de plusieurs plongées successives, tant que l'organe indicateur n'est pas remis à zéro, par un mécanisme dédié à cette fonction. Cette information de pression maximale est notamment importante pour le plongeur car elle conditionne la durée et la profondeur des paliers lors de la remontée. Par conséquent, il est important que cette donnée soit précise.

Il est connu de tels mécanismes de pièce d'horlogerie comportant un dispositif mécanique de mesure de la pression environnante entraînant un organe indicateur de la pression instantanée et une aiguille de rattrapante destinée à afficher la pression maximale atteinte, ledit organe indicateur de la profondeur instantanée présentant un élément d'entrainement venant en butée sur l'aiguille de rattrapante de manière à déplacer celle-ci, lors de la mesure d'une augmentation de pression environnante, jusqu'à la position atteinte par l'organe indicateur de la profondeur instantanée. Le déplacement dans le sens inverse de l'aiguille de rattrapante est bloqué par l'intermédiaire d'un élément de blocage amovible actionnable par l'utilisateur. L'élément de blocage est réalisé par la coopération d'un cliquet amovible et d'une roue présentant une denture à dents de loup solidaire de l'aiguille de rattrapante. Un tel mécanisme est par exemple décrit dans le document EP0942339.

Il est également connu des mécanismes de pièce d'horlogerie comportant un train d'engrenages relié à un dispositif de mesure de la pression comportant un premier mobile agencé de façon à entrainer un second mobile coaxial lors d'une augmentation de la pression environnante et à être débrayé de ce second mobile lors d'une diminution de pression environnante, le premier mobile coopérant avec un premier organe indicateur de la pression environnante instantanée et le second mobile coopérant avec un second organe indicateur de la pression environnante maximale atteinte, solidaire d'une roue dentée de blocage. La roue dentée de blocage coopère avec un organe de blocage (tel qu'un cliquet ou un sautoir) de manière à bloquer la position de l'organe indicateur de la pression environnante maximale atteinte à chaque avance du second mobile.

Ces mécanismes de conception simple permettent de réaliser facilement une fonction d'indication de la pression maximale atteinte. Toutefois, l'utilisation d'un cliquet d'indexation, ou d'un sautoir, et d'une roue dentée implique un déplacement par incrémentation de l'organe indicateur de la pression maximale avec un pas d'incrémentation fixe conduisant à deux inconvénients majeurs. Tout d'abord, la précision d'affichage de la pression maximale est liée au pas angulaire de la roue dentée, c'est-à-dire à l'angle formé par les axes passant par le centre et par deux sommets de dents consécutives de la roue dentée. Ensuite, lorsque l'organe indicateur de la pression extérieure maximale atteinte se trouve entre deux positions indexées stables de la roue dentée, celui-ci reviendra jusqu'à sa position d'indexage stable précédente lors d'une diminution de pression environnante. Ce qui implique également une incertitude sur la pression maximale réellement mesurée et donc sur la profondeur réellement atteinte par le plongeur. Cette imprécision devient de plus en plus difficile à accepter par les utilisateurs, notamment face à la précision apportée par des profondimètres numériques par exemple.

Pour remédier à ces inconvénients, il a été développé un autre type de mécanisme dans lequel le rouage indicateur de la pression environnante instantanée pousse un rouage indicateur de la pression maximale atteinte par l'intermédiaire d'un rouage de friction. Ainsi, lors d'une diminution de la pression environnante, l'organe indicateur de la pression maximale atteinte reste à sa position grâce à l'effort de friction du rouage de friction supérieur à une tension de rappel. Une fonction de remise à zéro permet de libérer le rouage de friction et la tension de rappel réaligne l'organe indicateur de la pression maximale atteinte avec l'organe indicateur de la pression environnante instantanée.

Bien que ce mécanisme permette d'améliorer la précision d'affichage de l'organe indicateur de la pression maximale atteinte, il présente l'inconvénient d'être volumineux et d'augmenter l'épaisseur de la pièce d'horlogerie.

Par conséquent, à ce jour les constructeurs, notamment les horlogers, sont confrontés entre choisir un mécanisme précis d'épaisseur importante ou un mécanisme moins précis favorisant la compacité.

Une telle problématique peut également exister pour des informations mesurées autres que la pression environnante.

### Résumé de l'invention

Dans ce contexte, l'invention propose un mécanisme de pièce d'horlogerie permettant de répondre à au moins une problématique soulevée précédemment.

A cet effet, l'invention propose un mécanisme de pièce d'horlogerie comportant :
- un dispositif de mesure d'une grandeur physique environnante comportant un élément configuré pour se déformer mécaniquement sous l'effet d'une variation de ladite grandeur physique ;
- un rouage d'indication de la valeur mesurée de la grandeur physique relié cinématiquement au dispositif de mesure de la grandeur physique, de manière à être entrainé en rotation sous l'effet d'une variation de la valeur environnante de la grandeur physique ;
- un mécanisme d'indication de la valeur maximale de la grandeur physique comportant un rouage d'affichage de la valeur maximale de la grandeur physique comportant une roue d'affichage de la valeur maximale de la grandeur physique, ledit mécanisme d'indication de la valeur maximale de la grandeur physique comportant un organe indicateur de la valeur maximale de la grandeur physique solidaire de la roue d'affichage de la valeur maximale de la grandeur physique ;
- un mécanisme d'entrainement configuré pour entrainer graduellement le rouage d'affichage de la valeur maximale de la grandeur physique lors d'une augmentation de la grandeur physique environnante ;
- un mécanisme d'indexage pour indexer la position du rouage d'affichage de la valeur maximale de la grandeur physique à chaque avance, le mécanisme d'indexage comportant un organe de blocage coopérant avec un mobile d'indexage ;
le mécanisme de pièce d'horlogerie étant caractérisé en ce que le mobile d'indexage est lié cinématiquement à la roue d'affichage de la valeur maximale de la grandeur physique par un train d'engrenage T1, T2 et en ce que le rapport d'engrenage du train d'engrenage T1, T2 entre la roue d'affichage de la valeur maximale de la grandeur physique et le mobile d'indexage est un rapport de multiplication.

Avantageusement la grandeur physique mesurée est la pression environnante.

Le mécanisme de pièce d'horlogerie selon l'invention permet ainsi d'améliorer la résolution d'affichage de la valeur maximale de la grandeur physique tout en proposant un mécanisme compact et en s'affranchissant de l'utilisation d'un mécanisme à friction.

L'utilisation d'un rapport de multiplication du train d'engrenage entre la roue d'affichage de la valeur maximale de la grandeur physique et le mobile d'indexage permet avantageusement de proposer un mécanisme d'indexage par incrémentation avec une multiplication des positions d'indexage par rapport aux mécanismes existants de l'état de la technique, tout en proposant un mécanisme présentant une facilité de mise en oeuvre et une compacité permettant une intégration aisée dans un mouvement horloger par exemple.

Outre les caractéristiques évoquées dans le paragraphe précédent, le mécanisme de pièce d'horlogerie selon l'invention peut présenter une ou plusieurs caractéristiques complémentaires parmi les suivantes, considérées individuellement ou selon toutes les combinaisons techniquement possibles :
- le mobile d'indexage comporte un pignon central d'indexage engrené avec la roue d'affichage de la valeur maximale de la grandeur physique, de sorte que ledit train d'engrenage T1 est formé par la coopération de la roue d'affichage de la valeur maximale de la grandeur physique et du pignon central d'indexage ;
- le mécanisme d'indexage comporte un mobile intermédiaire d'indexage intercalé entre la roue d'affichage de la valeur maximale de la grandeur physique et le mobile d'indexage de sorte que ledit train d'engrenage T2 est formé par la coopération entre la roue d'affichage de la valeur maximale de la grandeur physique, le mobile intermédiaire d'indexage et le mobile d'indexage ; ainsi, le mobile intermédiaire d'indexage fait office de renvoi et permet de déporter le mobile d'indexage du mobile de l'organe d'indicateur de la valeur maximale de la grandeur physique, ce qui permet d'implanter plus facilement le mécanisme selon l'invention ;
- le mobile d'indexage comporte un pignon central d'indexage engrené avec le mobile intermédiaire d'indexage, de sorte que ledit train d'engrenage T2 est formé par la coopération entre la roue d'affichage de la valeur maximale de la grandeur physique, le mobile intermédiaire d'indexage et le pignon central d'indexage ;
- le mobile d'indexage comporte une roue dentée d'indexage solidaire du pignon central d'indexage ;
- ladite roue dentée d'indexage comporte une denture asymétrique, de préférence une denture en dents de loup, ledit organe de blocage coopérant avec la denture asymétrique de la roue dentée d'indexage ;
- ladite roue dentée d'indexage comporte un secteur denté inférieur à 360°, de sorte que ladite roue dentée d'indexage comporte au moins un secteur angulaire dépourvu d'au moins une dent d'indexation ;
- ledit au moins un secteur angulaire dépourvu d'au moins une dent d'indexation est positionné à proximité d'une position d'indexage de référence du mobile d'indexage ;
- ledit organe de blocage est un organe de blocage débrayable via une commande de remise à zéro ;
- le mécanisme d'indexage comporte un organe de rappel configuré pour assurer un repositionnement du rouage d'affichage de la valeur maximale de la grandeur physique sous l'effet d'un élément de rappel ;
- l'organe de rappel coopère avec le mobile d'indexage ;
- l'organe de rappel coopère avec le mobile intermédiaire d'indexage ;
- l'organe de rappel coopère avec un pignon intermédiaire d'indexage du mobile intermédiaire d'indexage ;
- le mécanisme d'entrainement comporte un premier mobile, dit mobile entraineur, solidaire d'un axe, engrené avec le rouage d'indication de la valeur mesurée de la grandeur physique, et un second mobile, monté libre autour de l'axe du premier mobile, dit mobile suiveur, ledit second mobile étant engrené avec le rouage d'indication de la valeur maximale de la grandeur physique, ledit premier mobile étant configuré pour entrainer le second mobile lors d'une augmentation de la valeur de la grandeur physique environnante ;
- le mécanisme d'entrainement comporte une goupille d'entrainement solidaire du premier mobile coopérant avec une lumière ménagée dans le deuxième mobile.

Avantageusement, le mécanisme de pièce d'horlogerie comporte :
- un dispositif de mesure de la pression environnante comportant un élément configuré pour se déformer mécaniquement sous l'effet d'une variation de pression ;
- un rouage d'indication de la pression mesurée relié cinématiquement au dispositif de mesure de la pression, de manière à être entrainé en rotation sous l'effet d'une variation de la pression environnante ;
- un mécanisme d'indication de la pression maximale comportant un rouage d'affichage de la pression maximale comportant une roue d'affichage de la pression maximale, ledit mécanisme d'indication de la pression maximale comportant un organe indicateur de la pression maximale solidaire de la roue d'affichage de la pression maximale ;
- un mécanisme d'entrainement configuré pour entrainer graduellement le rouage d'affichage de la pression maximale lors d'une augmentation de la pression environnante ;
- un mécanisme d'indexage pour indexer la position du rouage d'affichage de la pression maximale à chaque avance, le mécanisme d'indexage comportant un organe de blocage coopérant avec un mobile d'indexage ;
le mécanisme de pièce d'horlogerie étant caractérisé en ce que le mobile d'indexage est lié cinématiquement à la roue d'affichage de la pression maximale par un train d'engrenage T1, T2 et en ce que le rapport d'engrenage du train d'engrenage T1, T2 entre la roue d'affichage de la pression maximale et le mobile d'indexage est un rapport de multiplication.

L'invention a également pour objet un profondimètre comportant un mécanisme de pièce d'horlogerie selon l'invention.

L'invention a également pour objet un altimètre ou un baromètre comportant un mécanisme de pièce d'horlogerie selon l'invention

L'invention a également pour objet un mouvement horloger mécanique ou électromécanique comportant un mécanisme de pièce d'horlogerie selon l'invention.

L'invention a également pour objet une pièce d'horlogerie, telle qu'une montre de plongée, une montre-altimètre ou encore une montre-baromètre, comportant un mouvement horloger selon l'invention.

Préférentiellement, la pièce d'horlogerie est une montre de plongée.

### Brève description des figures

Les buts, avantages et caractéristiques de la présente invention apparaîtront à la lecture de la description détaillée ci-dessous faisant référence aux figures suivantes :
- la figure 1 est une représentation en perspective d'un exemple de réalisation du mécanisme de pièce d'horlogerie selon l'invention ;
- la figure 2 est une représentation en vue de dessus de l'exemple de réalisation du mécanisme de pièce d'horlogerie selon l'invention illustré à la figure 1 ;
- la figure 3 est une représentation en vue de dessous de l'exemple de réalisation du mécanisme de pièce d'horlogerie selon l'invention illustré à la figure 1 ;
- la figure 4 est une représentation en vue de dessus du mobile d'indexage de l'exemple de réalisation du mécanisme de pièce d'horlogerie selon l'invention, illustré à la figure 1.

Dans toutes les figures, les éléments communs portent les mêmes numéros de référence sauf précision contraire.

### Description détaillée de l'invention

De manière générale, dans le domaine de l'horlogerie, et dans la présente demande, le terme axe désigne une pièce ayant la forme d'un cylindre qui supporte généralement une roue dentée ou encore un pignon.

La figure 1 est une représentation en perspective d'un exemple de réalisation du mécanisme de pièce d'horlogerie 100. Les figures 2 et 3 sont respectivement des représentations en vue de dessus et en vue de dessous de l'exemple de réalisation du mécanisme de pièce d'horlogerie 100 illustré à la figure 1.

Le mécanisme de pièce d'horlogerie 100 selon l'invention est un mécanisme permettant de mesurer une information relative à une grandeur physique et d'indiquer la valeur maximale atteinte de cette information mesurée.

Plus particulièrement, le mécanisme de pièce d'horlogerie 100 selon l'invention est un mécanisme permettant de mesurer une information relative à une grandeur physique via un dispositif mécanique et permettant d'indiquer la valeur maximale atteinte de cette information mesurée.

Le mécanisme de pièce d'horlogerie 100 selon l'invention trouve une application particulièrement intéressante dans les profondimètres, ou les pièces d'horlogerie, telles que les montres de plongée, pour la mesure de la une pression environnante et l'indication de la valeur maximale atteinte, notamment utile lors de plongées.

Toutefois, le mécanisme de pièce d'horlogerie 100 selon l'invention est également applicable à un altimètre, ou à un baromètre, pour la mesure de la pression environnante et l'indication de la valeur maximale atteinte sous la forme par exemple d'une altitude, notamment utile lors d'ascensions.

Dans la suite de la demande, on prendra comme exemple de réalisation un mécanisme de pièce d'horlogerie 100 permettant de mesurer la pression environnante et d'indiquer la pression maximale atteinte. Bien entendu, l'invention n'est pas limitée à ce mode de réalisation particulier.

En effet, l'invention est également applicable à d'autres types d'informations relatives à une grandeur physique mesurables par un mécanisme de pièce d'horlogerie comportant des moyens pour mesurer cette information, comme par exemple une accélération, une décélération, une force, un couple, un champ magnétique, un champ radioactif ou encore des temps d'exposition à ces champs magnétiques ou radioactifs.

En référence aux figures 1 à 3, le mécanisme de pièce d'horlogerie 100 comporte un rouage d'indication de la pression mesurée 10 comportant notamment une roue d'indication de la pression mesurée 11, solidaire d'un axe 12 monté pivotant sur un bâti (non représenté).

La roue d'indication de la pression mesurée 11 est liée cinématiquement à un dispositif de mesure de la pression environnante 5.

Le dispositif de mesure de la pression environnante 5 comporte un élément (non représenté) configuré pour se déformer mécaniquement sous l'effet d'une variation de la pression environnante.

L'élément configuré pour se déformer mécaniquement sous l'effet d'une variation de la pression environnante est par exemple une membrane plane déformable mettant en mouvement un palpeur.

L'élément configuré pour se déformer mécaniquement sous l'effet d'une variation de la pression environnante peut également être une capsule anéroïde comportant une boîte anéroïde se comprimant ou se dilatant en fonction de la pression environnante.

Le dispositif de mesure de la pression environnante 5 est relativement classique et n'est pas représenté en détails sur les figures 1 à 3 pour une meilleure lisibilité et compréhension du mécanisme de pièce d'horlogerie 100 selon l'invention.

Le dispositif de mesure de la pression environnante 5 est agencé de sorte que les déplacements de l'élément configuré pour se déformer mécaniquement sous l'effet d'une variation de la pression environnante (membrane plane déformable, ou encore capsule anéroïde), sont transmis à la roue d'indication de la pression mesurée 11, sous la forme d'une rotation de l'axe 12, par l'intermédiaire d'un mécanisme de transmission, de sorte que la position angulaire de la roue d'indication de la pression mesurée 11 est fonction de la pression environnante mesurée par le dispositif de mesure de la pression.

A titre d'exemple, le mécanisme de transmission du dispositif de mesure de la pression environnante peut comporter un râteau 6 en bout de chaine cinématique, engrenant directement la roue d'indication de la pression mesurée 11, ou un mobile intermédiaire 14 positionné entre la roue d'indication de la pression mesurée 11 et le râteau 6 du mécanisme de transmission du dispositif de mesure de la pression environnante 5, comme représenté aux figures 1 à 3.

Dans l'exemple de réalisation illustré aux figures 1 à 3, le mobile intermédiaire 14 comporte un pignon intermédiaire 14a engrené avec le râteau 6 du mécanisme de transmission et une roue intermédiaire 14b, solidaire du pignon intermédiaire 14a, engrenée avec la roue d'indication de la pression mesurée 11.

La roue d'indication de la pression mesurée 11 peut être solidaire d'un organe indicateur de la pression mesurée 13 permettant à l'utilisateur de visualiser la pression environnante mesurée par le dispositif de mesure. L'organe indicateur de la pression mesurée 13 est par exemple une aiguille montée solidaire sur l'axe 12 de la roue d'indication de la pression mesurée 11.

Le mécanisme de pièce d'horlogerie 100 comporte également un mécanisme d'indication de la pression maximale 20 permettant par exemple d'indiquer la profondeur maximale atteinte lors d'une ou de plusieurs plongées, tant que le mécanisme d'indication de la pression maximale 20 n'est pas remis à zéro.

Un tel mécanisme d'indication de la pression maximale 20 comporte un rouage d'affichage de la pression maximale 24, comportant au moins une roue d'affichage de la pression maximale 21, solidaire d'un axe 22 monté pivotant sur le bâti. Le rouage d'affichage de la pression maximale 24 est lié cinématiquement au rouage d'indication de la pression mesurée 10.

Dans l'exemple de réalisation illustré aux figures 1 à 3, la roue d'affichage de la pression maximale 21 est montée coaxialement avec la roue d'indication de la pression mesurée 11, de sorte que les deux roues 21, 11 sont superposées. Ainsi, l'axe 22 de la roue d'affichage de la pression maximale 21 est concentrique avec l'axe 12 de la roue d'indication de la pression mesurée 11. Toutefois, il est également envisagé de pouvoir positionner la roue d'affichage de la pression maximale 21 et la roue d'indication de la pression mesurée 11 de manière non coaxiale sans sortir du contexte de l'invention.

Dans l'exemple de réalisation illustré aux figures 1 à 3, la roue d'affichage de la pression maximale 21 et la roue d'indication de la pression mesurée 11 sont centrées par rapport au centre du mécanisme. Toutefois, il est également envisagé de pouvoir positionner la roue d'affichage de la pression maximale 21 et la roue d'indication de la pression mesurée 11 de manière excentrée par rapport au centre du mécanisme selon l'invention, et notamment par rapport au centre d'un mouvement horloger intégrant un mécanisme selon l'invention, de manière à pouvoir localiser l'affichage des informations relatives à la pression en dehors d'une zone centrale du mouvement horloger généralement consacré à l'indication d'informations horaires.

La roue d'affichage de la pression maximale 21 est solidaire d'un organe indicateur de la pression maximale 23, par exemple une aiguille montée solidaire sur l'axe 22.

La roue d'affichage de la pression maximale 21 est apte à être entrainée graduellement par le rouage d'indication de la pression mesurée 10, ou par un mobile lié cinématiquement au rouage d'indication de la pression mesurée 10.

A cet effet, le mécanisme de pièce d'horlogerie 100 comporte un mécanisme d'entrainement 30 comportant un premier mobile 31 engrené avec la roue d'indication de la pression mesurée 11. Le premier mobile 31 est solidaire d'un axe 33 monté pivotant sur le bâti.

Ainsi, le premier mobile 31 du mécanisme d'entrainement 30 est entrainé en rotation par la roue d'indication de la pression mesurée 11, en fonction des variations de la pression environnante.

Le mécanisme d'entrainement 30 comporte également un second mobile 32 monté libre autour de l'axe 33 du premier mobile 31 et engrené avec la roue d'affichage de la pression maximale 21. Le second mobile 32 est donc coaxial au premier mobile 31.

Le premier mobile 31 est un mobile entraineur configuré pour entrainer graduellement le second mobile 32 lors d'une augmentation de la pression environnante, mesurée par le dispositif de mesure de pression et en fonction de la position relative du second mobile 32 par rapport au premier mobile 31. Le deuxième mobile 32 est donc un mobile suiveur.

Le mécanisme d'entrainement 30 est configuré pour permettre une avance de la position angulaire du second mobile 32 lorsque la position angulaire du premier mobile 31 devient supérieure à la position angulaire du second mobile 32.

L'entrainement du second mobile 32 par le premier mobile 31 entraineur est réalisé au moyen d'une goupille d'entrainement 34 solidaire du premier mobile 31.

La goupille d'entrainement 34 est chassée dans le premier mobile 31 et fait saillie par rapport à la planche du premier mobile 31. La goupille d'entrainement 34 est configurée pour pouvoir se déplacer à l'intérieur d'une lumière 35 ménagée dans le corps du second mobile 32 et pour pouvoir entrainer le second mobile 32 lorsque la goupille d'entrainement 34 arrive en butée contre une extrémité de la lumière 35.

La lumière 35 présente une forme en arc de cercle dont l'étendue angulaire est configurée sensiblement en fonction de la course angulaire de la roue d'indication de la pression mesurée 11.

Ainsi, le premier mobile 31 peut pivoter librement sans entraîner le second mobile lors d'une diminution de la pression environnante et lorsque la pression environnante reste inférieure à la pression maximale correspondant à la position effective du second mobile 32.

Le mécanisme d'entrainement 30 fonctionne de la manière suivante. Lorsque les organes indicateurs de la pression environnante 13 et de la pression maximale 23 sont dans une position de référence (zéro théorique) les deux mobiles 31 et 32 sont également dans leur position initiale de référence. Dans ce cas, la goupille d'entrainement 34 est en butée contre une extrémité de la lumière 35 du second mobile 35, comme illustré par la figure 3.

Lors d'une augmentation de la pression environnante mesurée par le dispositif de mesure de la pression environnante 5, le premier mobile 31 est entrainé en rotation et pivote selon un premier sens de rotation (par exemple dans le sens antihoraire). Les deux mobiles étant respectivement dans la même position de référence, la rotation du premier mobile 31 entraine également la rotation du second mobile 32, la goupille d'entrainement 34 étant en butée contre une extrémité de la lumière 35. Le second mobile 32 est ainsi entrainé dans une position angulaire correspondant à la pression mesurée.

Lors d'une diminution de la pression environnante, le premier mobile 31 pivote dans le sens inverse (par exemple dans le sens horaire selon l'architecture représentée aux figures 1 à 3). La goupille d'entrainement 34 se déplace alors librement à l'intérieur de la lumière 35. Le premier mobile 31 peut ainsi retourner librement dans une position angulaire antérieure ou dans sa position initiale de référence lorsque la pression est de nouveau nulle (par exemple en dehors de l'eau) sans entrainer le second mobile 32 qui reste indexé dans une position angulaire correspondant à la pression maximale mesurée lors de l'augmentation de pression décrite précédemment.

Lorsque la pression environnante augmente de nouveau, le second mobile 32 sera entrainé en rotation par le premier mobile 31 lorsque la pression mesurée deviendra supérieure à la pression maximale, correspondant à la position angulaire effective du second mobile 32, c'est-à-dire lorsque la goupille d'entrainement 34 du premier mobile 31 reviendra en butée contre l'extrémité de la lumière 35.

Ainsi, la position angulaire de second mobile 32 correspond à la valeur maximale de la pression mesurée par le dispositif de mesure de la pression environnante 5, tant que celui-ci n'est pas remis à zéro par une commande de remise à zéro qui sera décrite par la suite.

La position angulaire du second mobile 32, et donc de la roue d'affichage de la pression maximale 21, est maintenue à chaque avance au moyen d'un mécanisme d'indexage débrayable 40, de manière à indexer la position angulaire du second mobile 32 correspondant à la valeur maximale mesurée de la pression environnante, depuis la dernière remise à zéro du mécanisme.

Le mécanisme d'indexage débrayable 40 est configuré pour bloquer la position angulaire de la roue d'affichage de la pression maximale 21 à chaque avance de celle-ci, lors des phases d'augmentation de la pression environnante, de sorte que la roue d'affichage de la pression maximale 21 reste indexée lors d'une diminution de la pression environnante.

Le mécanisme d'indexage débrayable 40 comporte un organe de blocage débrayable, par exemple un sautoir d'indexage 41, mobile en rotation autour d'un pivot 42 solidaire du bâti, entre une position embrayée et une position débrayée.

Le sautoir d'indexage 41 coopère avec un mobile d'indexage 43 comportant une roue dentée d'indexage 44 et un pignon central d'indexage 45, solidaire de la roue dentée d'indexage 44. Le pignon central d'indexage 45 est lié cinématiquement à la roue d'affichage de la pression maximale 21.

La roue dentée d'indexage 44 coopère avec le sautoir d'indexage 41, et plus particulièrement avec un bec de sautoir 46, de manière à bloquer la position de la roue d'affichage de la pression maximale 21, par l'intermédiaire du pignon central d'indexage 45, à chaque avance de la roue d'affichage de la pression maximale 21.

La roue dentée d'indexage 44 présente une denture asymétrique 48, par exemple une denture en dent de loup, comportant une pluralité de dents d'indexation, de manière à permettre un indexage franc sans jeu et sans retour en arrière possible de la roue d'affichage de la pression maximale 21, grâce notamment aux flancs droits des dents de la denture asymétrique 48.

Toutefois, selon des variantes de réalisation il est possible d'utiliser un autre type de denture.

Le sautoir d'indexage 41 coopère avec une lame ressort 50 exerçant un effort sur le sautoir d'indexage 41 de manière à le positionner par défaut dans sa position embrayée et à assurer le positionnement du sautoir d'indexage 41, et plus particulièrement le bec de sautoir 46, en fond de dent de la denture de la roue dentée d'indexage 44.

La roue dentée d'indexage 44 présente une position d'indexage de référence correspondant par exemple au zéro théorique de la pression mesurée par le dispositif de mesure de la pression environnante 5. De manière à visualiser facilement cette position d'indexage de référence, la roue dentée d'indexage 44 présente avantageusement un marquage ou symbole d'indexage, référencé P0, ménagée sur la planche de la roue dentée d'indexage 44. Lorsque ce symbole d'indexage est positionné en regard du bec de sautoir 46, la roue dentée d'indexage 44 est dans sa position d'indexage de référence, comme illustré à la figure 1.

Comme représenté sur les figures 1 à 4, la roue dentée d'indexage 44 peut présenter un secteur denté inférieur à 360° de sorte qu'elle peut comporter une, ou plusieurs, zones, dites de non indexage, se caractérisant par une, ou plusieurs, portions angulaires lisses, i.e. dépourvues d'au moins une dent d'indexation, et préférentiellement de plusieurs dents d'indexation. Ces zones de non indexage permettent avantageusement de rendre la fonction d'indexage inactive sur certaines portions angulaires de la roue dentée d'indexage 44, de manière à ne pas indexer la position de l'organe indicateur de la pression maximale 23, sur certaines plages de valeur de pression environnante, correspondant à certaines situations prédéfinies par le constructeur.

Avantageusement, la roue dentée d'indexage 44 comporte au moins un secteur angulaire, dépourvu d'au moins une dent ou de plusieurs dents d'indexation, localisé à proximité du symbole d'indexage, référencé P0, de sorte que la roue dentée d'indexage 44 présente une portion dépourvue de dents d'indexation à proximité de sa position d'indexage de référence par rapport au bec de sautoir 46.

Avantageusement, la roue dentée d'indexage 44 comporte un premier secteur angulaire Z1 sans dents d'indexation positionné de manière à rendre l'indexage inactif lors des faibles variations de pression, au-delà du zéro théorique, par exemple pour des variations de la pression environnante mesurées lors d'une plongée de moins de quelques mètres, par exemple de moins de 1m, ou encore pour éviter d'indexer l'organe indicateur de la pression maximale 23 lors de légères modifications de la pression atmosphérique.

Par exemple, et selon l'exemple de réalisation illustré aux figures 1 à 4, le premier secteur angulaire Z1, dépourvu d'au moins une dent d'indexation, est typiquement positionné entre le symbole d'indexage P0 et le flanc incliné d'une première dent de la denture asymétrique 48, comme symbolisé sur la figure 4.

Avantageusement, la roue dentée d'indexage 44 peut également comporter un deuxième secteur angulaire Z2 sans dents d'indexation positionné de manière à rendre l'indexage inactif lorsque la pression environnante dépasse la valeur maximale de l'affichage dédié à la pression maximale, par exemple un affichage figurant sur un cadran. Ainsi, la position de l'organe indicateur de la profondeur maximale 23 ne pourra pas être indexée dans une position située au-delà de la valeur maximale prévue par l'affichage.

Ainsi, dans notre exemple précédent, le deuxième secteur angulaire Z2 dépourvu d'au moins une dent d'indexation est positionné après le flanc droit d'une dernière dent correspondant à la dernière position d'indexation désirée, ou entre le symbole d'indexage P0 et le flanc droit d'une dernière dent de la denture asymétrique 48, comme symbolisé sur la figure 4.

La remise à zéro du rouage d'affichage de la pression maximale 24 est assurée par une commande de remise à zéro 60 manipulable par l'utilisateur via un poussoir, ou un plot d'actionnement 62.

La commande de remise à zéro 60 comporte un doigt 61 apte à former une bascule de pivotement du sautoir d'indexage 41. L'actionnement par l'utilisateur de la commande de remise à zéro 60 doit vaincre l'effort de rappel de la lame ressort 50 pour permettre le pivotement du sautoir d'indexage 41 et son désengagement de la denture de la roue dentée d'indexage 44.

Le mécanisme d'indexage débrayable 40 comporte également un organe de rappel 49, par exemple un râteau de rappel, coopérant avec un élément de rappel 47 apte à exercer un effort de rappel sur l'organe de rappel 49. L'organe de rappel 49 est lié cinématiquement au rouage d'affichage de la pression maximale 24, et plus particulièrement à la roue d'affichage de la pression maximale 21. Ainsi, l'organe de rappel 49 permet une mise en tension du rouage d'affichage de la pression maximale 24 et du mécanisme d'entrainement 30, ce qui permet d'éviter les flottements de l'organe indicateur de la pression maximale 23, dus aux jeux de fonctionnement existants entre les différents engrenages du rouage.

Via l'élément de rappel 47, l'organe de rappel 49 exerce également une force de rappel sur la roue d'affichage de la pression maximale 21 apte à repositionner la roue d'affichage de la pression maximale 21 et l'organe indicateur de la pression maximale 23 dans une position de référence, par exemple le zéro théorique, lorsque le sautoir d'indexage 41 est en position débrayée.

L'élément de rappel 47 est par exemple un ressort de rappel.

Comme vu précédemment, le mobile d'indexage 43 est lié cinématiquement à la roue d'affichage de la pression maximale 21.

Selon une première variante de réalisation, non illustrée, le mobile d'indexage 43 est engrené directement avec la roue d'affichage de la pression maximale 21, par exemple par l'intermédiaire du pignon central d'indexage 45, de sorte qu'un premier train d'engrenage T1 est formé entre la roue d'affichage de la pression maximale 21 et le mobile d'indexage 43.

Selon une deuxième variante de réalisation, illustrée plus particulièrement aux figures 1 à 3, le mécanisme d'indexage débrayable 40 comporte en outre un mobile intermédiaire d'indexage 70 positionné entre le mobile d'indexage 43 et la roue d'affichage de la pression maximale 21, de sorte que le mobile d'indexage 43 est lié cinématiquement à la roue d'affichage de la pression maximale 21 par l'intermédiaire de ce mobile intermédiaire d'indexage 70. Dans cette variante de réalisation, la roue d'affichage de la pression maximale 21, le mobile intermédiaire d'indexage 70 et le mobile d'indexage 43 forment un deuxième train d'engrenage T2.

Quelle que soit la variante de réalisation, les différents engrenages constituant les trains d'engrenage T1 ou T2 sont configurés de sorte que le rapport d'engrenage, résultant entre la roue d'affichage de la pression maximale 21 et le mobile d'indexage 43, est un rapport de multiplication.

Ainsi, avec un rapport de multiplication entre la roue d'affichage de la pression maximale 21 et le mobile d'indexage 43, le mécanisme selon l'invention permet d'augmenter les positions d'indexage possibles de l'organe indicateur de la pression maximale 23, ce qui permet d'augmenter la résolution d'affichage de la pression maximale.

L'utilisation d'un rapport de multiplication entre la roue d'affichage de la pression maximale 21 et le mobile d'indexage 43 permet notamment de s'approcher des résultats d'affichage et de précision d'un mécanisme d'entrainement par friction tout en proposant un mécanisme de conception plus simple avec une compacité optimisée et réduite.

L'utilisation d'un mobile intermédiaire d'indexage 70 permet avantageusement de réaliser un renvoi de manière à déporter le mobile d'indexage 43 en dehors d'une zone proche de l'axe 22 de la roue d'affichage de la pression maximale 21. Ainsi, on facilite l'implantation des différents éléments du mécanisme d'indication de la pression maximale 20, et on minimise l'épaisseur du mécanisme. De manière avantageuse, le mobile intermédiaire d'indexage 70 permet de déporter le mobile d'indexage 43 de la région centrale du mécanisme qui comporte généralement une accumulation d'organes indicateurs sur un même axe. Ainsi, on facilite l'implantation et on minimise l'épaisseur totale du mécanisme selon l'invention, et notamment d'un mouvement horloger intégrant un tel mécanisme.

Plus particulièrement, le mobile intermédiaire d'indexage 70 comporte une roue intermédiaire d'indexage 71 engrenée d'une part avec la roue d'affichage de la pression maximale 21 et engrenée d'autre part avec le pignon central d'indexage 45 du mobile d'indexage 43.

Le mobile intermédiaire d'indexage 70 comporte également un pignon intermédiaire d'indexage 72 (visible sur la figure 3). Dans l'exemple de réalisation illustré aux figures 1 à 3, l'organe de rappel 49 est engrené avec un pignon intermédiaire d'indexage 72 de manière à appliquer l'effort de rappel sur le rouage d'affichage de la pression maximale 24. Une telle implantation permet avantageusement de diminuer la course angulaire de l'organe de rappel 49, et ainsi faciliter l'implantation des différents éléments du mécanisme selon l'invention.

Toutefois, d'autres constructions sont possibles sans sortir du contexte de l'invention.

Selon une variante de réalisation, l'organe de rappel 49 peut coopérer par exemple avec le mobile d'indexage 43, et être engrené sur le pignon central d'indexage 45 du mobile d'indexage 43.

A titre d'exemple, le mobile d'indexage 43 comporte 62 dents usinées, ce qui correspondant à une mobile d'indexage comportant 73 dents sur une circonférence totale de 360°.

Ainsi, dans l'exemple de réalisation présenté, le mobile d'indexage 43 permet de réaliser 62 positions d'indexation de l'organe indicateur de la pression maximale 23. Ainsi, il est possible d'avoir une résolution plus fine dans l'affichage de la pression maximale atteinte.

Le mécanisme de pièce d'horlogerie 100 selon l'invention peut être combiné à un mouvement horloger configuré pour indiquer des informations relatives à des informations horaires.

L'invention concerne également un profondimètre, un altimètre ou encore un baromètre intégrant un tel mécanisme de pièce d'horlogerie 100, tel que décrit précédemment.

L'invention concerne également une pièce d'horlogerie, telle qu'une montre de plongée, comportant un mouvement horloger comportant un tel mécanisme de pièce d'horlogerie permettant de mesurer une information relative à la pression environnante et d'indiquer la pression maximale atteinte.

## Revendications

1. Mécanisme de pièce d'horlogerie (100) comportant :
- un dispositif de mesure d'une grandeur physique environnante (5) comportant un élément configuré pour se déformer mécaniquement sous l'effet d'une variation de ladite grandeur physique ;
- un rouage d'indication de la valeur mesurée de la grandeur physique (10) relié cinématiquement au dispositif de mesure de la grandeur physique, de manière à être entrainé en rotation sous l'effet d'une variation de la valeur environnante de la grandeur physique ;
- un mécanisme d'indication de la valeur maximale de la grandeur physique (20) comportant un rouage d'affichage de la valeur maximale de la grandeur physique (24) comportant une roue d'affichage de la valeur maximale de la grandeur physique (21), ledit mécanisme d'indication de la valeur maximale de la grandeur physique (20) comportant un organe indicateur de la valeur maximale de la grandeur physique (23) solidaire de la roue d'affichage de la valeur maximale de la grandeur physique (21) ;
- un mécanisme d'entrainement (30) configuré pour entrainer graduellement le rouage d'affichage de la valeur maximale de la grandeur physique (24) lors d'une augmentation de la grandeur physique environnante ;
- un mécanisme d'indexage (40) pour indexer la position du rouage d'affichage de la valeur maximale de la grandeur physique (24) à chaque avance, le mécanisme d'indexage (40) comportant un organe de blocage (41) coopérant avec un mobile d'indexage (43) ;
- le mécanisme de pièce d'horlogerie (100) étant **caractérisé en ce que** le mobile d'indexage (43) est lié cinématiquement à la roue d'affichage de la valeur maximale de la grandeur physique (21) par un train d'engrenage T1, T2 et **en ce que** le rapport d'engrenage du train d'engrenage T1, T2 entre la roue d'affichage de la valeur maximale de la grandeur physique (21) et le mobile d'indexage (43) est un rapport de multiplication.

2. Mécanisme de pièce d'horlogerie (100) selon la revendication précédente **caractérisé en ce que** le mobile d'indexage (43) comporte un pignon central d'indexage (45) engrené avec la roue d'affichage de la valeur maximale de la grandeur physique (21), de sorte que ledit train d'engrenage T1 est formé par la coopération de la roue d'affichage de la valeur maximale de la grandeur physique (21) et du pignon central d'indexage (45).

3. Mécanisme de pièce d'horlogerie (100) selon la revendication 1 **caractérisé en ce que** le mécanisme d'indexage (40) comporte un mobile intermédiaire d'indexage (70) intercalé entre la roue d'affichage de la valeur maximale de la grandeur physique (21) et le mobile d'indexage (43) de sorte que ledit train d'engrenage T2 est formé par la coopération entre la roue d'affichage de la valeur maximale de la grandeur physique (21), le mobile intermédiaire d'indexage (70) et le mobile d'indexage (43).

4. Mécanisme de pièce d'horlogerie (100) selon la revendication précédente **caractérisé en ce que** le mobile d'indexage (43) comporte un pignon central d'indexage (45) engrené avec le mobile intermédiaire d'indexage (70), de sorte que ledit train d'engrenage T2 est formé par la coopération entre la roue d'affichage de la valeur maximale de la grandeur physique (21), le mobile intermédiaire d'indexage (70) et le pignon central d'indexage (45).

5. Mécanisme de pièce d'horlogerie (100) selon l'une des revendications 2 ou 4 **caractérisé en ce que** le mobile d'indexage (43) comporte une roue dentée d'indexage (44) solidaire du pignon central d'indexage (45).

6. Mécanisme de pièce d'horlogerie (100) selon la revendication précédente **caractérisé en ce que** ladite roue dentée d'indexage (44) comporte une denture asymétrique (48), de préférence une denture en dents de loup, ledit organe de blocage (41) coopérant avec la denture asymétrique (48) de la roue dentée d'indexage (44).

7. Mécanisme de pièce d'horlogerie (100) selon l'une des revendications 5 à 6 **caractérisé en ce que** ladite roue dentée d'indexage (44) comporte un secteur denté inférieur à 360°, de sorte que ladite roue dentée d'indexage (44) comporte au moins un secteur angulaire (Z1, Z2) dépourvu d'au moins une dent d'indexation.

8. Mécanisme de pièce d'horlogerie (100) selon la revendication précédente **caractérisé en ce que** ledit au moins un secteur angulaire (Z1, Z2) dépourvu d'au moins une dent d'indexation est positionné à proximité d'une position d'indexage de référence (P0) du mobile d'indexage (43).

9. Mécanisme de pièce d'horlogerie (100) selon l'une des revendications 1 à 8 **caractérisé en ce que** ledit organe de blocage (41) est un organe de blocage débrayable via une commande de remise à zéro (60).

10. Mécanisme de pièce d'horlogerie (100) selon l'une des revendications précédentes **caractérisé en ce que** le mécanisme d'indexage (40) comporte un organe de rappel (49) configuré pour assurer un repositionnement du rouage d'affichage de la valeur maximale de la grandeur physique (24) sous l'effet d'un élément de rappel (47).

11. Mécanisme de pièce d'horlogerie (100) selon la revendication précédente **caractérisé en ce que** l'organe de rappel (49) coopère avec le mobile d'indexage (43).

12. Mécanisme de pièce d'horlogerie (100) selon la revendication 3 et 10 **caractérisé en ce que** l'organe de rappel (49) coopère avec le mobile intermédiaire d'indexage (70).

13. Mécanisme de pièce d'horlogerie (100) selon la revendication précédente **caractérisé en ce que** l'organe de rappel (49) coopère avec un pignon intermédiaire d'indexage (72) du mobile intermédiaire d'indexage (70).

14. Mécanisme de pièce d'horlogerie (100) selon l'une des revendications 1 à 13 **caractérisé en ce que** le mécanisme d'entrainement (30) comporte un premier mobile (31), dit mobile entraineur, solidaire d'un axe (33), engrené avec le rouage d'indication de la valeur mesurée de la grandeur physique (10), et un second mobile (32), dit mobile suiveur, monté libre autour de l'axe (33) du premier mobile (31), ledit second mobile (32) étant engrené avec le rouage d'indication de la valeur maximale de la grandeur physique (24), ledit premier mobile (31) étant configuré pour entrainer le second mobile (32) lors d'une augmentation de la valeur de la grandeur physique environnante.

15. Mécanisme de pièce d'horlogerie (100) selon la revendication précédente **caractérisé en ce que** le mécanisme d'entrainement (30) comporte une goupille d'entrainement (34) solidaire du premier mobile (31) coopérant avec une lumière (35) ménagée dans le deuxième mobile (32).

16. Mécanisme de pièce d'horlogerie (100) selon l'une des revendications précédentes **caractérisé en ce que** le mécanisme de pièce d'horlogerie comporte :
- un dispositif de mesure de la pression environnante (5) comportant un élément configuré pour se déformer mécaniquement sous l'effet d'une variation de pression ;
- un rouage d'indication de la pression mesurée (10) relié cinématiquement au dispositif de mesure de la pression, de manière à être entrainé en rotation sous l'effet d'une variation de la pression environnante ;
- un mécanisme d'indication de la pression maximale (20) comportant un rouage d'affichage de la pression maximale (24) comportant une roue d'affichage de la pression maximale (21), ledit mécanisme d'indication de la pression maximale (20) comportant un organe indicateur de la pression maximale (23) solidaire de la roue d'affichage de la pression maximale (21) ;
- un mécanisme d'entrainement (30) configuré pour entrainer graduellement le rouage d'affichage de la pression maximale (24) lors d'une augmentation de la pression environnante ;
- un mécanisme d'indexage (40) pour indexer la position du rouage d'affichage de la pression maximale (24) à chaque avance, le mécanisme d'indexage (40) comportant un organe de blocage (41) coopérant avec un mobile d'indexage (43) ;
- le mécanisme de pièce d'horlogerie (100) étant **caractérisé en ce que** le mobile d'indexage (43) est lié cinématiquement à la roue d'affichage de la pression maximale (21) par un train d'engrenage T1, T2 et **en ce que** le rapport d'engrenage du train d'engrenage T1, T2 entre la roue d'affichage de la pression maximale (21) et le mobile d'indexage (43) est un rapport de multiplication.

17. Profondimètre comportant un mécanisme de pièce d'horlogerie (100) selon l'une des revendications 1 à 16.

18. Altimètre comportant un mécanisme de pièce d'horlogerie (100) selon l'une des revendications 1 à 16.

19. Mouvement horloger comportant un mécanisme de pièce d'horlogerie (100) selon l'une des revendications 1 à 16.

20. Pièce d'horlogerie, telle qu'une montre de plongée, comportant un mouvement horloger selon la revendication précédente.

## Patentansprüche

1. Mechanismus für ein Uhrmachereistück (100), der beinhaltet:
- eine Vorrichtung zum Messen einer physikalischen Umgebungsgröße (5), die ein Element beinhaltet, das konfiguriert ist, um sich unter der Wirkung einer Abweichung der physikalischen Größe zu verformen;
- ein Räderwerk zum Anzeigen des Messwerts der physikalischen Größe (10), das kinematisch mit der Messvorrichtung der physikalischen Größe verbunden ist, um unter der Wirkung einer Abweichung des Umgebungswerts der physikalischen Größe in Drehung angetrieben zu werden;
- einen Mechanismus zum Anzeigen des maximalen Werts der physikalischen Größe (20), der ein Räderwerk zum Anzeigen des maximalen Werts der physikalischen Größe (24) beinhaltet, das ein Anzeigerad des maximalen Werts der physikalischen Größe (21) beinhaltet, wobei der Mechanismus zum Anzeigen des maximalen Werts der physikalischen Größe (20) ein Anzeigeorgan des maximalen Werts der physikalischen Größe (23) beinhaltet, das fest mit dem Anzeigerad des maximalen Werts der physikalischen Größe (21) verbunden ist;
- einen Antriebsmechanismus (30), der konfiguriert ist, um das Räderwerk zum Anzeigen des maximalen Werts der physikalischen Größe (24) bei einer Erhöhung der physikalischen Umgebungsgröße graduell anzutreiben;
- einen Indexier-Mechanismus (40) zum Indexieren der Position des Räderwerks zum Anzeigen des maximalen Werts der physikalischen Größe (24) bei jedem Vorgang, wobei der Indexier-Mechanismus (40) ein Blockierorgan (41) beinhaltet, das mit einem Indexier-Drehteil (43) zusammenwirkt;
wobei der Mechanismus eines Uhrmachereistücks (100) **dadurch gekennzeichnet ist, dass** der Indexier-Drehteil (43) durch einen Getriebe-Train T1, T2 kinematisch mit dem Anzeigerad des maximalen Werts der physikalischen Größe (21) verbunden ist, und dadurch, dass das Getriebeverhältnis des Getriebe-Trains T1, T2 zwischen dem Anzeigerad des maximalen Werts der physikalischen Größe (21) und dem Indexier-Drehteil (43) ein Übersetzungsverhältnis ist.

2. Mechanismus für ein Uhrmachereistück (100) nach dem vorstehenden Anspruch, **dadurch gekennzeichnet, dass** der Indexier-Drehteil (43) einen zentralen Indexier-Trieb (45) beinhaltet, der mit dem Anzeigerad des maximalen Werts der physikalischen Größe (21) in Eingriff steht, sodass der Getriebe-Train T1 durch das Zusammenwirken des Anzeigerades des maximalen Werts der physikalischen Größe (21) und des zentralen Indexier-Triebs (45) gebildet wird.

3. Mechanismus für ein Uhrmachereistück (100) nach Anspruch 1, **dadurch gekennzeichnet, dass** der Indexier-Mechanismus (40) einen Zwischenindexier-Drehteil (70) beinhaltet, das zwischen dem Anzeigerad des maximalen Werts der physikalischen Größe (21) und dem Indexier-Drehteil (43) eingesetzt ist, sodass der Getriebe-Train T2 durch das Zusammenwirken des Anzeigerades des maximalen Werts der physikalischen Größe (21), des Zwischenindexier-Drehteils (70) und des Indexier-Drehteils (43) gebildet wird.

4. Mechanismus für ein Uhrmachereistück (100) nach dem vorstehenden Anspruch, **dadurch gekennzeichnet, dass** der Indexier-Drehteil (43) einen zentralen Indexier-Trieb (45) beinhaltet, der mit dem Zwischenindexier-Drehteil (70) in Eingriff steht, sodass der Getriebe-Train T2 durch das Zusammenwirken des Anzeigerades des maximalen Werts der physikalischen Größe (21), des Zwischenindexier-Drehteils (70) und des zentralen Indexier-Triebs (45) gebildet wird.

5. Mechanismus für ein Uhrmachereistück (100) nach einem der Ansprüche 2 oder 4, **dadurch gekennzeichnet, dass** der Indexier-Drehteil (43) ein Indexier-Zahnrad (44) beinhaltet, das fest mit dem zentralen Indexier-Trieb (45) verbunden ist.

6. Mechanismus für ein Uhrmachereistück (100) nach dem vorstehenden Anspruch, **dadurch gekennzeichnet, dass** das Indexier-Zahnrad (44) eine asymmetrische Verzahnung (48), vorzugsweise eine Wolfszahn-Verzahnung beinhaltet, wobei das Blockierorgan (41) mit der asymmetrischen Verzahnung (48) des Indexier-Zahnrads (44) zusammenwirkt.

7. Mechanismus für ein Uhrmachereistück (100) nach einem der Ansprüche 5 bis 6, **dadurch gekennzeichnet, dass** das Indexier-Zahnrad (44) einen verzahnten Sektor von weniger als 360° beinhaltet, sodass das Indexier-Zahnrad (44) mindestens einen Winkelsektor (Z1, Z2) beinhaltet, der ohne mindestens einen Indexier-Zahn ist.

8. Mechanismus für ein Uhrmachereistück (100) nach dem vorstehenden Anspruch, **dadurch gekennzeichnet, dass** der mindestens eine Winkelsektor (Z1, Z2) ohne mindestens einen Indexier-Zahn in der Nähe einer Referenzindexier-Position (P0) des Indexier-Drehteils (43) positioniert ist.

9. Mechanismus für ein Uhrmachereistück (100) nach einem der Ansprüche 1 bis 8, **dadurch gekennzeichnet, dass** das Blockierorgan (41) ein über eine Rücksetzsteuerung (60) auskuppelbares Blockierorgan ist.

10. Mechanismus für ein Uhrmachereistück (100) nach einem der vorstehenden Ansprüche, **dadurch gekennzeichnet, dass** der Indexier-Mechanismus (40) ein Rückzugsorgan (49) beinhaltet, das konfiguriert ist, um für eine Neupositionierung des Räderwerks zum Anzeigen des maximalen Werts der physikalischen Größe (24) unter der Wirkung eines Rückzugselements (47) zu sorgen.

11. Mechanismus für ein Uhrmachereistück (100) nach dem vorstehenden Anspruch, **dadurch gekennzeichnet, dass** das Rückzugsorgan (49) mit dem Indexier-Drehteil (43) zusammenwirkt.

12. Mechanismus für ein Uhrmachereistück (100) nach Anspruch 3 und 10, **dadurch gekennzeichnet, dass** das Rückzugsorgan (49) mit dem Zwischenindexier-Drehteil (70) zusammenwirkt.

13. Mechanismus für ein Uhrmachereistück (100) nach dem vorstehenden Anspruch, **dadurch gekennzeichnet, dass** das Rückzugsorgan (49) mit dem Zwischenindexier-Zahnrad (72) des Zwischenindexier-Drehteils (70) zusammenwirkt.

14. Mechanismus für ein Uhrmachereistück (100) nach einem der Ansprüche 1 bis 13, **dadurch gekennzeichnet, dass** der Antriebsmechanismus (30) ein erstes Drehteil (31), Antriebsdrehteil genannt, beinhaltet, das fest mit einer Achse (33) verbunden ist, die mit dem Räderwerk zum Anzeigen des Messwerts der physikalischen Größe (10) in Eingriff steht, und ein zweites Drehteil (32), Folgedrehteil genannt, das frei um die Achse (33) des ersten Drehteils (31) herum montiert ist, wobei der zweite Drehteil (32) mit dem Räderwerk zum Anzeigen des maximalen Werts der physikalischen Größe (24) in Eingriff steht, wobei der erste Drehteil (31) konfiguriert ist, um den zweiten Drehteil (32) bei einer Erhöhung des Wertes der physikalischen Umgebungsgröße anzutreiben.

15. Mechanismus für ein Uhrmachereistück (100) nach dem vorstehenden Anspruch, **dadurch gekennzeichnet, dass** der Antriebsmechanismus (30) einen Antriebsstift (34) beinhaltet, der fest mit dem ersten Drehteil (31) verbunden ist, der mit einem Langloch (35) zusammenwirkt, das in dem zweiten Drehteil (32) ausgeführt ist.

16. Mechanismus für ein Uhrmachereistück (100) nach einem der vorstehenden Ansprüche, **dadurch gekennzeichnet, dass** der Mechanismus für ein Uhrmachereistück beinhaltet:
- eine Vorrichtung zum Messen des Umgebungsdrucks (5), die ein Element beinhaltet, das konfiguriert ist, um sich unter der Wirkung einer Druckabweichung zu verformen;
- ein Räderwerk zum Anzeigen des gemessenen Drucks (10), das kinematisch mit der Vorrichtung zum Messen des Drucks verbunden ist, um unter der Wirkung einer Abweichung des Umgebungsdrucks in Drehung angetrieben zu werden;
- einen Mechanismus zum Anzeigen des maximalen Drucks (20), der ein Räderwerk zum Anzeigen des maximalen Drucks (24) beinhaltet, das ein Anzeigerad des maximalen Drucks (21) beinhaltet, wobei der Mechanismus zum Anzeigen des maximalen Drucks (20) ein Anzeigeorgan des maximalen Drucks (23) beinhaltet, das fest mit dem Anzeigerad des maximalen Drucks (21) verbunden ist;
- einen Antriebsmechanismus (30), der konfiguriert ist, um das Räderwerk zum Anzeigen des maximalen Drucks (24) bei einer Erhöhung des Umgebungsdrucks graduell anzutreiben;
- einen Indexier-Mechanismus (40) zum Indexieren der Position des Räderwerks zum Anzeigen des maximalen Drucks (24) bei jedem Vorgang, wobei der Indexier-Mechanismus (40) ein Blockierorgan (41) beinhaltet, das mit einem Indexier-Drehteil (43) zusammenwirkt;
- wobei der Mechanismus für ein Uhrmachereistück (100) **dadurch gekennzeichnet ist, dass** der Indexier-Drehteil (43) durch einen Getriebe-Train T1, T2 kinematisch mit dem Anzeigerad des maximalen Drucks (21) verbunden ist, und dadurch, dass das Getriebeverhältnis des Getriebe-Trains T1, T2 zwischen dem Anzeigerad des maximalen Drucks (21) und dem Indexier-Drehteil (43) ein Übersetzungsverhältnis ist.

17. Tiefenmessgerät, das einen Mechanismus für ein Uhrmachereistück (100) nach einem der Ansprüche 1 bis 16 beinhaltet.

18. Höhenmesser, das einen Mechanismus für ein Uhrmachereistück (100) nach einem der Ansprüche 1 bis 16 beinhaltet.

19. Uhrwerk, das einen Mechanismus für ein Uhrmachereistück (100) nach einem der Ansprüche 1 bis 16 beinhaltet.

20. Uhrmachereistück, wie eine Taucheruhr, die ein Uhrwerk nach dem vorstehenden Anspruch beinhaltet.

## Claims

1. Timepiece mechanism (100) comprising:
- an ambient physical variable measuring device (5) comprising an element configured to mechanically deform under the effect of a variation of said physical variable;
- a physical variable measured value indication train (10) kinematically linked to the physical variable measuring device, in such a way as to be rotated under the effect of a variation of the ambient value of the physical variable;
- a physical variable maximum value indication mechanism (20) comprising a physical variable maximum value display train (24) comprising a physical variable maximum value display wheel (21), said physical variable maximum value indication mechanism (20) comprising a physical variable maximum value indicator organ (23) integral with the physical variable maximum value display wheel (21);
- a drive mechanism (30) configured to gradually drive the physical variable maximum value display train (24) during an increase of the ambient physical variable;
- an indexing mechanism (40) to index the position of the physical variable maximum value display train (24) at each advance, the indexing mechanism (40) comprising a blocking organ (41) cooperating with an indexing wheel assembly (43);
the timepiece mechanism (100) being **characterised in that** the indexing wheel assembly (43) is kinematically connected to the physical variable maximum value display wheel (21) by a gear train T1, T2 and **in that** the gear ratio of the gear train T1, T2 between the physical variable maximum value display wheel (21) and the indexing wheel assembly (43) is a multiplication ratio.

2. Timepiece mechanism (100) according to the preceding claim **characterised in that** the indexing wheel assembly (43) comprises a central indexing pinion (45) meshed with the physical variable maximum value display wheel (21), such that said gear train T1 is formed by the cooperation of the physical variable maximum value display wheel (21) and of the central indexing pinion (45).

3. Timepiece mechanism (100) according to claim 1 **characterised in that** the indexing mechanism (40) comprises an intermediate indexing wheel assembly (70) inserted between the physical variable maximum value display wheel (21) and the indexing wheel assembly (43) such that said gear train T2 is formed by the cooperation between the physical variable maximum value display wheel (21), the intermediate indexing wheel assembly (70) and the indexing wheel assembly (43).

4. Timepiece mechanism (100) according to the preceding claim **characterised in that** the indexing wheel assembly (43) comprises a central indexing pinion (45) meshed with the intermediate indexing wheel assembly (70), such that said gear train T2 is formed by the cooperation between the physical variable maximum value display wheel (21), the intermediate indexing wheel assembly (70) and the central indexing pinion (45).

5. Timepiece mechanism (100) according to one of claims 2 or 4 **characterised in that** the indexing wheel assembly (43) comprises an indexing toothed wheel (44) integral with the central indexing pinion (45).

6. Timepiece mechanism (100) according to the preceding claim **characterised in that** said indexing toothed wheel (44) comprises an asymmetric toothing (48), preferably a wolf-tooth toothing, said blocking organ (41) cooperating with the asymmetric toothing (48) of the indexing toothed wheel (44).

7. Timepiece mechanism (100) according to one of claims 5 to 6 **characterised in that** said indexing toothed wheel (44) comprises a toothed sector less than 360°, such that said indexing toothed wheel (44) comprises at least one angular sector (Z1, Z2) devoid of at least one indexing tooth.

8. Timepiece mechanism (100) according to the preceding claim **characterised in that** said at least one angular sector (Z1, Z2) devoid of at least one indexing tooth is positioned close to a reference indexing position (P0) of the indexing wheel assembly (43).

9. Timepiece mechanism (100) according to one of claims 1 to 8, **characterised in that** said blocking organ (41) is a blocking organ that can be uncoupled via a zero-reset lever (60).

10. Timepiece mechanism (100) according to one of the preceding claims **characterised in that** the indexing mechanism (40) comprises a return organ (49) configured to ensure a repositioning of the physical variable maximum value display train (24) under the effect of a return element (47).

11. Timepiece mechanism (100) according to the preceding claim **characterised in that** the return organ (49) cooperates with the indexing wheel assembly (43).

12. Timepiece mechanism (100) according to claim 3 and 10 **characterised in that** the return organ (49) cooperates with the intermediate indexing wheel assembly (70).

13. Timepiece mechanism (100) according to the preceding claim **characterised in that** the return organ (49) cooperates with the intermediate indexing pinion (72) of the intermediate indexing wheel assembly (70).

14. Timepiece mechanism (100) according to one of claims 1 to 13 **characterised in that** the drive mechanism (30) comprises a first wheel assembly (31), known as driver wheel assembly, integral with an arbor (33), meshed with the physical variable measured value indication train (10), and a second wheel assembly (32), known as follower wheel assembly, freely mounted about the arbor (33) of the first wheel assembly (31), said second wheel assembly (32) being meshed with the physical variable maximum value indication train (24), said first wheel assembly (31) being configured to drive the second wheel assembly (32) during an increase of the value of the ambient physical variable.

15. Timepiece mechanism (100) according to the preceding claim, **characterised in that** the drive mechanism (30) comprises a drive pin (34) integral with the first wheel assembly (31) cooperating with an opening (35) arranged in the second wheel assembly (32).

16. Timepiece mechanism (100) according to one of the preceding claims **characterised in that** the timepiece mechanism comprises:
- an ambient pressure measuring device (5) comprising an element configured to mechanically deform under the effect of a pressure variation;
- a measured pressure indication train (10) kinematically linked to the pressure measuring device, in such a way as to be rotated under the effect of a variation of the ambient pressure;
- a maximum pressure indication mechanism (20) comprising a maximum pressure display train (24) comprising a maximum pressure display wheel (21), said maximum pressure indication mechanism (20) comprising a maximum pressure indicator organ (23) integral with the maximum pressure display wheel (21);
- a drive mechanism (30) configured to gradually drive the maximum pressure display train (24) during an increase of the ambient pressure;
- an indexing mechanism (40) to index the position of the maximum pressure display train (24) at each advance, the indexing mechanism (40) comprising a blocking organ (41) cooperating with an indexing wheel assembly (43);
- the timepiece mechanism (100) being **characterised in that** the indexing wheel assembly (43) is kinematically connected to the maximum pressure display wheel (21) by a gear train T1, T2 and **in that** the gear ratio of the gear train T1, T2 between the maximum pressure display wheel (21) and the indexing wheel assembly (43) is a multiplication ratio.

17. Depth gauge comprising a timepiece mechanism (100) according to one of claims 1 to 16.

18. Altimeter comprising a timepiece mechanism (100) according to one of claims 1 to 16.

19. Horological movement comprising a timepiece mechanism (100) according to one of claims 1 to 16.

20. Timepiece, such as a diving watch, comprising a horological movement according to the preceding claim.
